# EUROPÄISCHE PATENTSCHRIFT

(11) **EP 3 175 062 B1**
(45) Veröffentlichungstag und Bekanntmachung des Hinweises auf die Patenterteilung: **18.09.2019**
(21) Anmeldenummer: 15747359.6
(22) Anmeldetag: 22.07.2015
(51) Int. Cl.: E04H 17/06

(54) **BODENABDECKUNG**
GROUND COVER
REVÊTEMENT DE SOL

(30) Priorität: 31.07.2014 AT 505412014
(43) Veröffentlichungstag der Anmeldung: 07.06.2017
(73) Patentinhaber: Höfinger, Johann, 3004 Ollern (AT)
(72) Erfinder: Höfinger, Johann, 3004 Ollern (AT)
(74) Vertreter: Müllner, Martin
(86) Internationale Anmeldenummer: PCT/AT2015/050174
(87) Internationale Veröffentlichungsnummer: WO 2016/015071

(56) Entgegenhaltungen:
- EP-A1- 0 352 225
- US-A- 3 384 351
- US-A- 4 349 989
- US-A- 4 478 391
- US-A- 4 964 619

## Beschreibung

### Technisches Gebiet

Die Erfindung betrifft eine Bodenabdeckung zur Bewuchsverhinderung an Zäunen mit Stehern und mit Manschetten an den Fußenden der Steher, sowie mit streifenförmigen Bodenabdeckplatten oder Matten, die mit den Manschetten durch Halterungen verbunden sind, welche die freien Enden der Bodenabdeckplatten aufnehmen.

### Stand der Technik

Zur Lösung der Aufgabe, Baumscheiben oder Pfähle von Straßenleitpflöcken oder dergleichen von Bewuchs freizuhalten, sind Manschetten bekannt, die kragenartig um einen Baum oder Pfahl gelegt und allenfalls im Boden verankert werden.

Die
patcit0001: DE 7822108 U --.
betrifft eine solche Manschette, die insbesondere das Problem beseitigt, dass Rasenmäher nicht bis an den Stamm oder Pfahl mit den rotierenden Messern herankommen und daher gewöhnlich ein Wildwuchs an Unkraut den Stamm oder Pfahl umschließt. Die Manschette hält genau diesen Bereich frei von Bewuchs, den der Rasenmäher nicht erreicht. Sie kann aus einer Kunststofffolie bestehen, die eine zentrale Öffnung aufweist, durch die ein Pfahl durchgesteckt und in den Boden eingeschlagen wird. Für eine nachträgliche Anwendung ist die Manschette geschlitzt, sodass sie aufgesteckt werden kann.

Die
patcit0002: US 3571972 A --.
zeigt ähnliche Manschetten, wobei eine Ausführung zur Anpassung an wachsende Baumstämme eine hochgezogene, zungenartig geschlitzte, elastische Innenmanschette aufweist, die von einer starren kreisringförmigen Außenmanschette umgeben ist.

Um eine Randkante eines Beetes oder dergleichen hervorzuheben und entlang der Randkante etwa zu einer Verkehrsfläche hin ebenfalls eine unbewachsene Zone zu garantieren, ist gemäß der
patcit0003: DE 19627828 A --.
eine palisadenartige Abgrenzung zur Gartengestaltung vorgesehen. Diese ist im Querschnitt L-förmig gestaltet, wobei der horizontale Schenkel des L den Boden abdeckt und Bewuchs verhindert.

Aus der
patcit0004: US 2005279981 A --.
sind Gummistreifen bekannt, die in Rollen angeboten werden. Man hat diese Streifen längs eines Zauns ausgerollt und mittels einer Schere dort Ausschnitte hergestellt, wo Steher oder dergleichen ein seitliches Einschieben unter den Zaun verhinderten. Ein wirksamer Effekt konnte auf Grund der Dünnwandigkeit und Elastizität nicht erreicht werden.

Die
patcit0005: DE 7539096 U --.
betrifft U-förmige Sockelplatten, die teleskopierbar sind und unter einem Zaun aufgestellt werden.

Die
patcit0006: DE 102008027487 B --.
kennzeichnet eine Zaunabdichtung, die den Raum unterhalb eines Zaunes schließt, wobei zwei Kantenelemente einander gegenüberliegend unter Einklemmen des Zaunes miteinander verschraubt werden.

Die
patcit0007: DE 202011105260 U --.
betrifft ein Mähkantenprofil aus zwei winkeligen Formteilen, die den Zaun ebenfalls einklemmen und die kraftschlüssig verbunden werden.

Aus der
patcit0008: US 3768780 A --.
ist eine elastische Profilleiste bekannt, die durch Aufschnappen auf den Zaun die Lücke unter einem Zaunfeld schließt.

Sehr massiv ist die Konstruktion nach der
patcit0009: US 3945747 A --.
, die eine von Rasenmähern befahrbare Rampe beschreibt. Diese schließt den Spalt unterhalb eines Zaunes, dessen unterer Bereich in die aus Beton bestehende Rampe eingegossen wird. Die Flanken der Rampe laufen im Querschnitt flach aus, sodass ein Rasenmäher mit einem Rad längs der Rampe fahren kann.

Die
patcit0010: US 4478391 A -- , sowie die US 4964619 A
betrifft eine Bodenabdeckung zur Bewuchsverhinderung unter Zäunen mit Stehern und Manschetten an deren Fußenden sowie mit streifenförmigen Bodenabdeckplatten, die mit den Manschetten durch Halterungen verbunden sind.

Darüber hinaus offenbart die
patcit0011: US 4903947 A --.
Stege, die von den Bodenabdeckplatten hochragen und den Spalt unterhalb eines Zaunfeldes schließen.

Aus der
patcit0012: US 5660374 A --.
ist eine im Querschnitt gekrümmte bzw. bombierte Ausführung der Bodenabdeckplatten bekannt.

### Darstellung der Erfindung

Die Erfindung zielt auf eine Unterdrückung des Pflanzenwuchses im unmittelbaren Bereich eines Zaunes ab, damit der Zaun oder die Einfriedung und der Boden darunter ohne Anwendung von chemischen Mitteln und ohne komplizierte und aufwändige Mäharbeiten frei von Bewuchs bleiben. Das Zusammenfügen der Bauteile der Bodenabdeckung soll praxisgerecht, spannungsfrei und mit umfangreichen Justiermöglichkeiten erfolgen.

Dies wird mit einer Bodenabdeckung der eingangs beschriebenen Art dadurch erreicht, dass die Halterungen im Querschnitt etwa rechteckförmig und mit Vertiefungen zum Einlegen oder Aufschieben der freien Enden der Bodenabdeckplatten ausgebildet sind und dass die parallelen Flanken der Vertiefungen Führungen, wie beispielsweise Nuten, Zungen oder Haken tragen, unter welche Verschlussplatten über die Enden der Bodenabdeckplatten einschiebbar sind. Diese besondere Ausführung der Halterungen zwischen Manschetten und den Bodenabdeckplatten nimmt die Bodenabdeckplatten auf und wird durch Aufschieben einer Verschlussplatte gesichert. Die Enden einer Bodenabdeckplatte werden frei und ohne strenge Passung einfach in die oben offene Halterung eingeschoben oder spannungsfrei eingelegt. Die Länge, aber auch die Breite der Bodenabdeckplatte ist infolge der Überlappungen unkritisch. Die Bodenabdeckplatten können bei Bedarf vor Ort gekürzt werden. Die Ausführung nimmt Beanspruchungen etwa durch Begehen oder Befahren durch einen Rasenmäher problemlos auf, da die Halterungen Freiheitsgrade in den Koordinatenrichtungen x und z zulassen und in sich verschiebbar sind.

Es können die Bodenabdeckplatten in beliebiger Länge, allenfalls durch Übergangsmuffen verlängerbar, an die Halterungen der Manschetten angeschlossen werden, sodass die Bodenabdeckung genau dem Zaunverlauf auch bei unterschiedlichen Steherabständen folgt. Bei Zäunen längs abgewinkelter Grundstücksgrenzen ist es zweckmäßig, wenn die Halterungen an den Manschetten in der Bodenebene schwenkbar angelenkt sind. Die Halterungen können auf den beispielsweise kreisscheibenförmigen Manschetten aufgesetzt und in unterschiedlichen Winkelstellungen auf den Manschetten lagefixierbar sein. Sie können aber auch an die Manschetten randseitig radial anschließen und in der Winkelstellung zur Manschette beispielsweise am Manschettenumfang in der benötigten Winkelstellung auf Formschlussverbindungen aufrasten.

Die Verschlussplatten der Vertiefungen können mit Rastverbindungen zur Sicherung der eingeschobenen Position in den Halterungen ausgestattet sein.

Die Breite der Bodenabdeckplatten bzw. deren Enden ist bei einer bevorzugten Variante geringer als die lichte Breite der Vertiefungen der Halterungen zwischen den Führungen. Dadurch können die Bodenabdeckplatten ohne Längsverschub von oben in die offenen Vertiefungen eingelegt werden. Erst die Verschlussplatten, etwa in der Länge der Halterungen, greifen beim seitlichen Einschieben in die Halterungen unter die Zungen oder Haken und schließen und sichern so die darunter liegenden Enden der Bodenabdeckplatten.

Ein weiterer Gedanke geht davon aus, dass ein gezielter Bewuchs eines Zaunes etwa mit einer Kletterpflanze erwünscht ist. Daher können auf den Bodenabdeckplatten Pflanzenwannen vorgesehen sein, deren Boden von den Bodenabdeckplatten in der Breite überragt wird. Dadurch wird über die Breite der Pflanzenwanne hinaus der Boden flach abgedeckt und der Freiraum für das Rasenmähen sowie die bewuchsfreie Zone geschaffen.

Es ist zweckmäßig, wenn die Halterungen um eine horizontale Achse an- oder absenkbar mit den Manschetten verbunden sind. Es können dann auch Bodenflächen unter den Zäunen vollflächig aufliegend abgedeckt werden, die unterschiedlichen Geländesteigungen folgen.

Dieser Zweck wird auch erreicht, wenn die Enden der Bodenabdeckplatten, vorzugsweise durch Querschnittsschwächung, an dem außerhalb der Halterungen liegenden Teil der Bodenabdeckplatte anhebbar und absenkbar angelenkt sind.

Die Erfindung betrifft Zäune oder Einfriedungen mit Stehern, die direkt in das Erdreich geschlagen werden oder individuelle Fundamente besitzen. Wenn die Steher durch Abstützgestänge in der Zaunebene stabilisiert sind, dann weisen die lattenartigen Bodenabdeckplatten Ausnehmungen mit seitlichen Schlitzen als Durchführungen sowie zum Aufstecken auf. U-förmige Aufsteckblenden können seitlich die Schlitze abdecken und stirnseitig die Durchführung dichtend gegenüber dem Abstützgestänge schließen.

Die Bodenabdeckplatten können T-förmigen Querschnitt aufweisen. In diesem Sinn sind dann auf den Bodenabdeckplatten Stege zum wenigstens teilweisen Schließen des Spaltes unterhalb des Zaunes als Durchschlüpfverhinderer vorgesehen.

Die Bodenabdeckplatten können ferner mit Bohrungen zum Durchstecken von Erdnägeln ausgestattet sein, um eine besonders gute Lagefixierung am Boden zu erreichen. Aus Gründen der Formstabilität, aber auch, um eine definierte Bodenauflage mit Punkt- oder Linienberührung zu schaffen, können die Bodenabdeckplatten und gegebenenfalls auch die Manschetten im Querschnitt gekrümmt bzw. bombiert ausgebildet sein, randseitig auf dem Boden aufliegen und gegebenenfalls am Rand eine Zahnung aufweisen.

### Kurze Beschreibung der Zeichnungen

Ausführungsbeispiele zum Erfindungsgegenstand sind in den Zeichnungen dargestellt.
Fig. 1 zeigt einen Zaun mit Stehern und mit einer erfindungsgemäßen Bodenabdeckung in Seitenansicht, teilweise im Schnitt,
Fig. 2 die Bodenabdeckung von oben gesehen,
Fig. 3 einen Verbindungsbügel zwischen zwei streifenförmigen Bodenabdeckplatten, auch in Seitenansicht als Detail,
Fig. 4 eine geteilte Manschette mit Halterungen sowie streifenförmigen Bodenabdeckplatten von oben,
Fig. 5 einen Querschnitt nach der Linie V-V in Fig. 4 und
Fig. 6 eine fertige Bodenabdeckung im Bereich eines Stehers.

### Bester Weg zur Ausführung der Erfindung

Ein Zaun 1 umfasst Zaunfelder zwischen Stehern 2 und 3, wobei links ein Geländeanstieg dargestellt ist. Rechts verläuft die Grundstücksgrenze etwas abgewinkelt zum mittleren Teil. Die Steher 2, 3 sind in den Boden eingeschlagen oder weisen ein unter dem Bodenniveau liegendes grobes Betonfundament auf. Der mit quadratischem Querschnitt dargestellte Steher 2 ist bodenseitig von einer zweigeteilten Manschette 4 umgeben, wie sie auch in den Fig. 4 und 6 im Detail dargestellt ist. Die beiden Hälften der Manschette 4 weisen mittig an der Stoßkante eine Ausnehmung 5 auf, die größer ist, als der Querschnitt des Stehers 2. Zur Anpassung ist ein geteiltes Plättchen 6 vorgesehen, das in der Art einer Blende den Zwischenraum zum Steher 2 hin überbrückt und sich dicht an den Steherquerschnitt anschmiegt. Auf diese Weise genügt eine Ausführung einer linearen Manschette 4 zusammen mit einer Vielzahl von Plättchen zur Querschnittsanpassung.

Die Manschette 4 ist beiderseits mit Halterungen 7, 8 ausgestattet, die gemäß Fig. 1 bloß als Taschen mit Schlitzöffnung zum Einschieben von streifenförmigen Bodenabdeckplatten 9 ausgebildet sind. Die Tiefe der Taschen ist ausreichend, um ein teleskopartiges Ineinanderschieben zu ermöglichen und so Toleranzen der Abstände zwischen den Stehern 2, 3 auszugleichen.

Fig. 2, 4 und 6 zeigen Halterungen 10, 11, die als nach oben offene Vertiefungen ausgebildet sind, in die die Enden der Bodenabdeckplatten 9 einfach eingelegt werden können. Wie insbesondere aus Fig. 4 ersichtlich ist, weisen die Vertiefungen randseitig (vorzugsweise links und rechts) Führungen 12 wie etwa Hinterschneidungen auf, in die Verschlussplatten 13 einschiebbar sind. Fig. 5 zeigt einen Schnitt durch die Halterung 10, wobei bloß schematisch die Halterung 10 als oben offenes Rechteckprofil mit einer dieses verschließenden Verschlussplatte 13 und einem eingeschlossenen Ende einer Bodenabdeckplatte 9 dargestellt ist.

Die Verschlussplatten 13, die von vorne eingeschoben werden, tragen seitlich eine Rastverbindung 14, die in eine entsprechende Ausnehmung in der Führung 12 einschnappt, sobald die Verschlussplatte 13 zur Gänze über das eingelegte Ende der Bodenabdeckplatte 9 geschoben wurde. Dadurch wird eine Sicherung erreicht. Die Verschlussplatte 13 kann im Längsschnitt auch (partiell) keilförmig ausgebildet sein, sodass sie beim Einschieben zunehmend auf die Oberfläche des jeweiligen Endes der eingelegten Bodenabdeckplatte 9 drückt und diese nach dem Einschnappen der Verschlussplatte 13 kraftschlüssig festhält. Als Alternative zur Rastverbindung 14 kann die Verschlussplatte 13 stirnseitig eine Lasche 15 aufweisen, die auf der Manschette 4 formschlüssig einrastet.

Fig. 6 zeigt eine zweiteilige lineare Manschette 4 gemäß Fig. 4 mit eingelegten Bodenabdeckplatten 9 in die Halterungen 10, 11 und mit beiderseits vollständig eingeschobenen und gesicherten Verschlussplatten 13.

Rückgreifend auf Fig. 1 ist eine Geländesteigung ab dem Steher 2 nach links dargestellt. Damit die Manschette 4 eine Winkelstellung in der Vertikalen einnehmen kann, ist zwischen der Ausnehmung für den Steher 2 und der Halterung 7 (bzw. 10) ein Gelenk vorgesehen. Dieses kann durch zwei einander gegenüber liegende und den Querschnitt schwächende Rillen 16 in der aus elastischem oder plastischem Kunststoff bestehenden Manschette 4 realisiert sein.

Ab dem Steher 3 ist gemäß Fig. 2 der Zaun in der Horizontalen abgewinkelt. Dazu ist gemäß Fig. 2 die zweiteilige Manschette 17 als Kreisscheibe ausgebildet, die randseitig durchgehende Bohrungen 18 in kurzen Abständen aufweist. In diese werden die Halterungen 19, 20 durch Haken oder Erdspieße eingehängt. Die Halterungen 19, 20 sind stirnseitig ebenfalls abgerundet und liegen an der Kreisscheibe randseitig an. Die Haken können Teil der Halterungen 19, 20 sein und von Laschen der Halterungen 19, 20 ausgehen. Diese Laschen können aber auch bloß Öffnungen aufweisen, durch die ein Erdspieß bei kongruenter Lage einer der Bohrungen 18 in der Kreisscheibe durchgesteckt und in das Erdreich zur Lagefixierung eingetrieben wird. Durch das teilweise Übereinanderlegen der Halterungen 19, 20 können auch spitze Winkel im Verlauf von Zäunen mit der Bodenabdeckung ausgestattet werden.

In Fig. 3 ist ein Verbindungsbügel 21 als Übergangsmuffe dargestellt, der bei großen Steherabständen ein Aneinanderfügen von Bodenabdeckplatten 9 und 9' ermöglicht. Der Verbindungsbügel 21 ist in Fig. 3 zusätzlich als Detail im Querschnitt dargestellt. Mit Erdnägeln kann der Verbindungsbügel 21 fixiert werden. Die z.B. 3 m langen streifen- oder lattenartigen Bodenabdeckplatten 9 bzw. 9' können auch leicht bombiert, also mit tonnenförmig gerundetem Querschnitt ausgebildet sein. Dies ist bei der Bodenabdeckplatte 9 in Fig. 3 strichliert angedeutet. Randseitig können Zacken in das Erdreich eingedrückt werden.

## Patentansprüche

1. Bodenabdeckung zur Bewuchsverhinderung an Zäunen (1) mit Stehern (2, 3) und mit Manschetten (4, 17) an den Fußenden der Steher (2, 3), sowie mit streifenförmigen Bodenabdeckplatten (9, 9') oder Matten, die mit den Manschetten (4, 17) durch Halterungen (7, 8; 10, 11; 19, 20) verbunden sind, welche die freien Enden der Bodenabdeckplatten (9, 9') aufnehmen, **dadurch gekennzeichnet, dass** die Halterungen (7, 8; 10, 11; 19, 20) im Querschnitt etwa rechteckförmig und mit Vertiefungen zum Einlegen oder Aufschieben der freien Enden der Bodenabdeckplatten (9, 9') ausgebildet sind und dass die parallelen Flanken der Vertiefungen Führungen (12), wie beispielsweise Nuten, Zungen oder Haken tragen, unter welche Verschlussplatten (13) über die Enden der Bodenabdeckplatten (9, 9') einschiebbar sind.

2. Bodenabdeckung nach Anspruch 1, **dadurch gekennzeichnet, dass** die Halterungen (19, 20) an den Manschetten (17) in der Bodenebene schwenkbar angelenkt sind.

3. Bodenabdeckung nach den Ansprüchen 1 oder 2, **dadurch gekennzeichnet, dass** die Verschlussplatten (13) jeweils Rastverbindungen (14) zur Sicherung der eingeschobenen Position gegenüber den Halterungen (11) aufweisen.

4. Bodenabdeckung nach einem der Ansprüche 1 bis 3, **dadurch gekennzeichnet, dass** die Breite der Bodenabdeckplatten (9, 9') bzw. der Enden der Bodenabdeckplatten (9, 9') geringer ist als die lichte Breite der Vertiefungen der Halterungen (7, 8; 10, 11; 19, 20) zwischen den Führungen (12).

5. Bodenabdeckung nach einem der Ansprüche 1 bis 4, **dadurch gekennzeichnet, dass** auf den Bodenabdeckplatten (9, 9') Pflanzwannen vorgesehen sind.

6. Bodenabdeckung nach einem der Ansprüche 1 bis 5, **dadurch gekennzeichnet, dass** die Halterungen (7, 8; 10, 11; 19, 20) um eine horizontale Achse anhebbar oder absenkbar mit den Manschetten (4, 17) verbunden sind.

7. Bodenabdeckung nach einem der Ansprüche 1 bis 5, **dadurch gekennzeichnet, dass** die Enden der Bodenabdeckplatten vorzugsweise durch Querschnittsschwächung an dem außerhalb der Halterungen liegenden Teil der Bodenabdeckplatte anhebbar oder absenkbar angelenkt sind.

8. Bodenabdeckung nach einem der Ansprüche 1 bis 7, **dadurch gekennzeichnet, dass** die Bodenabdeckplatten (9, 9') Ausnehmungen für etwaige Abstützungsgestänge der Steher (2, 3) und Aufschubblenden zur Abdeckung von Aufsteckschlitzen aufweisen.

## Claims

1. A floor cover for preventing fouling on fences (1) having uprights (2, 3), and having sleeves (4, 17) at the bottom ends of the uprights (2, 3), as well as having strip-shaped floor cover plates (9, 9') or mats connected to the sleeves (4, 17) by means of holders (7, 8; 10, 11; 19, 20) which receive the free ends of the floor cover plates (9, 9'), **characterized in that** the holders are formed (7, 8; 10, 11; 19, 20) in the cross section approximately rectangular and with depressions for inserting or pushing on the free ends of the floor cover plates (9, 9'), and **in that** the parallel edges of the depressions support guides (12) such as grooves, tongues or hooks under which closure plates (13) are insertable via the ends of the floor cover plates (9, 9').

2. The floor cover according to claim 1, **characterised in that** the holders (19, 20) are pivotably articulated to the sleeves (17) in the floor level.

3. The floor cover according to claim 1 or 2, **characterised in that** the closure plates (13) each include latching connections (14) for securing the inserted position opposed to the holders (11).

4. The floor cover according to any of claims 1 to 3, **characterized in that** the width of floor cover plates (9, 9') or ends of floor cover plates (9, 9') is less than the clear width of the depressions of the holders (7, 8; 10, 11; 19, 20) between the guides (12).

5. The floor cover according to any of claims 1 to 4, **characterised in that** on the floor cover plates (9, 9') plant troughs are provided.

6. The floor cover according to any of claims 1 to 5, **characterized in that** the holders (7, 8; 10, 11; 19, 20) are connected to the sleeves (4, 17) raisably or lowerably about a horizontal axis.

7. The floor cover according to any of claims 1 to 5, **characterised in that** the ends of the floor cover plates are raisably or lowerably articulated to the part of the floor cover plate outside the holders preferably by weakening of the cross section.

8. The floor cover according to any of claims 1 to 7, **characterised in that** the floor cover plates (9, 9') include cutouts for possible supporting linkage of the uprights (2, 3) and push on apertures to cover put on slots.

## Revendications

1. Couverture de sol destinée à empêcher le développement de végétation autour de clôtures (1) pourvues de poteaux (2, 3), les extrémités inférieures des poteaux (2, 3) comportant des gaines (4, 17), ainsi que de plaques de couverture de sol (9, 9') ou de nattes qui forment des bandes et qui sont reliées aux gaines (4, 17) par des fixations (7, 8; 10, 11; 19, 20) lesquelles reçoivent les extrémités libres des plaques de couverture de sol (9, 9'), **caractérisée en ce que** les fixations (7, 8; 10, 11; 19, 20) sont réalisées de manière à avoir une section transversale dont la forme est approximativement rectangulaire et à avoir des cavités permettant d'y déposer ou emboîter les extrémités libres des plaques de couverture de sol (9, 9') et que les flancs parallèles des cavités sont pourvus de guidages (12), s'agissant par exemple de rainures, des languettes ou de crochets, sous lesquels des plaques de fermeture (13) peuvent être introduites par glissement de manière à venir recouvrir les extrémités des plaques de couverture de sol (9, 9').

2. Couverture de sol selon la revendication 1, **caractérisée en ce que** les fixations (19, 20) sont articulées sur les gaines (17) de manière à pouvoir pivoter dans le plan du sol.

3. Couverture de sol selon les revendications 1 ou 2, **caractérisée en ce que** des plaques de fermeture (13) comportent des liaisons par encliquetage (14) destinées à les arrêter, par rapport aux fixations (11), dans la position qu'elles adoptent suite à leur introduction par glissement.

4. Couverture de sol selon l'une des revendications 1 à 3, **caractérisée en ce que** la largeur des plaques de couverture de sol (9, 9') ou des extrémités des plaques de couverture de sol (9, 9') est inférieure à la largeur libre que les cavités des fixations (7, 8; 10, 11; 19, 20) présentent entre les guidages (12).

5. Couverture de sol selon l'une des revendications 1 à 4, **caractérisée en ce que** les plaques de couverture de sol (9, 9') sont pourvues de bacs de plantation.

6. Couverture de sol selon l'une des revendications 1 à 5, **caractérisée en ce que** les fixations (7, 8; 10, 11; 19, 20) sont reliées aux gaines (4, 17) de manière à pouvoir être relevées ou abaissées autour d'un axe horizontal.

7. Couverture de sol selon l'une des revendications 1 à 5, **caractérisée en ce que** des extrémités des plaques de couverture de sol sont articulées aux parties de la plaque de couverture de sol se trouvant à l'extérieur des fixations, préférentiellement en réduisant la section transversale, laquelle permet de les relever ou abaisser.

8. Couverture de sol selon l'une des revendications 1 à 7, **caractérisée en ce que** les plaques de couverture de sol (9, 9') comportent des évidements destinés à d'éventuelles tiges de support des poteaux (2, 3) et des caches coulissants permettant de recouvrir des fentes d'emboîtement.
